# FASCICULE DE BREVET EUROPEEN

(11) **EP 4 317 629 B1**
(45) Date de publication et mention de la délivrance du brevet: **14.05.2025**
(21) Numéro de dépôt: 23188354.7
(22) Date de dépôt: 28.07.2023
(51) Int. Cl.: E04B 2/86, E04G 15/04, E04F 11/18, E04G 21/18, E04G 21/32

(54) **FOURREAU D'ACCROCHE D'ACCESSOIRE INTÉGRÉ À UNE PAROI DE COFFRAGE**
AN EINER SCHALUNGSWAND INTEGRIERTE ZUBEHÖRAUFHÄNGEHÜLSE
ACCESSORY COUPLING SLEEVE INTEGRATED INTO A FORMWORK WALL

(30) Priorité: 01.08.2022 FR 2207956
(43) Date de publication de la demande: 07.02.2024
(73) Titulaire: Spurgin Leonhart, 67600 Selestat (FR)
(72) Inventeur: TORNATORE, Pino, 68000 Colmar (FR)
(74) Mandataire: Cabinet Nuss

(56) Documents cités:
- EP-A1- 3 851 613
- DE-A1- 4 415 827
- JP-A- 2015 078 590
- US-B1- 6 279 880

## Description

La présente invention se rapporte au domaine des dispositifs d'installation de garde-corps et plus particulièrement aux dispositifs permettant le positionnement de garde-corps sur une structure de mur à coffrage intégré.

Sur les chantiers de construction, l'élévation de bâtiments impose une installation conjointe d'éléments qui participent à la sécurité des personnes qui interviennent sur le chantier et notamment au niveau de positions situées en hauteur. Certains de ces éléments concernent entre autres des garde-corps arrangés pour être installés sur le pourtour de plateformes ou le long de coursives. Une des contraintes imposées par ces éléments sécuritaires est notamment de présenter une facilité dans leur mise en place. De plus, outre leur simplicité de montage, ces éléments sécuritaires sont souvent à usage temporaire, c'est-à-dire pour la seule durée du chantier ou d'une partie de celui-ci et nécessitent alors également de pouvoir être démontable.

Une solution pour la réalisation de garde-corps consiste en un positionnement de poteaux ou montants verticaux successifs le long d'une position à sécuriser et entre lesquels est montée une rambarde, une structure grillagée ou une main courante. Un montage facilité des poteaux est alors susceptible d'être obtenu grâce à un mécanisme faisant intervenir l'insertion de l'extrémité inférieure des poteaux au niveau de fourreaux de forme complémentaire configurée pour réaliser une interaction de type mâle-femelle. Ces fourreaux sont ainsi stratégiquement montés sur la périphérie de la position en hauteur destinée à être sécurisée. Une solution consiste notamment à installer ces fourreaux sur la structure à sécuriser en les intégrant directement dans la structure de parois verticales et notamment dans la structure de parois destinées au coffrage, de sorte qu'une partie de chacun de ces fourreaux soit positionnée à l'extérieur de la paroi à laquelle ils se trouve intégrée.

Toutefois, dans le cadre des différentes interventions sur le chantier, des élingues, câbles ou autres accessoires souples sont susceptibles d'être déplacés contre les différentes parois du bâtiment en cours de construction. Aussi, les différents fourreaux tels que proposés par les publications US 6279880B1 et EP 3851613, bien qu'intégrés aux parois d'un bâtiment forment des reliefs en saillie susceptibles de faire obstacle à un déplacement facilité des accessoires souples contre les surfaces du bâtiment. Par ailleurs, sous l'effet de manipulations de ces accessoires souples, notamment par des engins de chantier, les fourreaux installés en formant des saillies par rapport à la surface de la paroi sont susceptibles d'être accidentellement arrachés, de sorte que la stabilité des garde-corps installés et la qualité de la sécurité du chantier s'en trouvent altérées.

La présente invention a pour but de pallier cet inconvénient en proposant une solution qui permette de limiter l'effet des déplacements d'élingues, câbles ou autres accessoires souples contre les parois de bâtiments sur les fourreaux de garde-corps intégrés à ces parois de bâtiments, sans altération des qualités de sécurisation apportées par l'installation de fourreaux de garde-corps intégrés aux parois d'un bâtiment en construction.

L'invention a ainsi pour objet un fourreau d'accroche pour accessoire tel que détaillé dans l'énoncé de la revendication principale 1

L'invention porte également sur un ensemble de réalisation d'une paroi de coffrage tel que défini par l'énoncé de la revendication principale 9

L'invention sera mieux comprise, grâce à la description ci-après, qui se rapporte aux modes de réalisation préférés, donnés à titre d'exemple non limitatif, et expliqués avec référence aux dessins schématiques annexés, dans lesquels :
[Fig. 1] représente une illustration schématique d'un premier exemple de fourreau d'accroche 1 selon l'invention selon une vue cavalière,
[Fig. 2] représente une illustration schématique selon une vue de côté du premier exemple de fourreau d'accroche 1 selon l'invention,
1 [Fig. 3] représente une illustration schématique selon une vue de côté d'un second exemple de fourreau d'accroche 1 selon l'invention,
[Fig. 4] représente une illustration schématique selon une vue de côté d'un troisième exemple de fourreau d'accroche 1 selon l'invention,
[Fig. 5] représente une illustration schématique d'un exemple de fourreau d'accroche 1 selon l'invention intégré dans un ensemble de réalisation d'une paroi de coffrage selon l'invention selon une vue en section dans un plan perpendiculaire à l'axe de la structure rectiligne du fourreau de coffrage,
[Fig. 6] représente une illustration schématique d'un exemple de fourreau d'accroche 1 selon l'invention intégré dans un ensemble de réalisation d'une paroi de coffrage selon l'invention selon une vue en section dans un plan comprenant l'axe de la structure rectiligne du fourreau de coffrage et perpendiculaire au plan de la paroi de coffrage.

La présente invention se rapporte à un fourreau d'accroche 1 pour accessoire, le fourreau 1 comprend :
- une structure rectiligne 2 axiale comprenant au moins une surface extérieure et une surface intérieure, la surface intérieure définissant un logement 3, ce logement 3 comprenant un orifice au niveau d'au moins une première extrémité 21 de la structure rectiligne 2,
- au moins une interface de coopération 4 comprenant au moins une première portion 4a fixée à la surface extérieure de la structure rectiligne 2 et une seconde portion 4b dont l'extrémité réalise au moins trois points d'appui 4c non-alignés, l'interface de coopération 4 étant configurée pour positionner l'axe de la structure rectiligne 2 dans un plan parallèle au plan défini par les au moins trois points d'appui 4c non-alignés de l'interface de coopération 4,
le centre de gravité du fourreau d'accroche 1 étant positionné de sorte que l'axe passant par ce centre de gravité et perpendiculaire au plan défini par les au moins trois points d'appui 4c non-alignés traverse ce plan au niveau d'une zone délimitée par ces au moins trois points d'appui 4c non-alignés, et, dans un plan en section comprenant l'axe de la structure rectiligne 2 et perpendiculaire au plan défini par les au moins trois points d'appui 4c non-alignés de l'interface de coopération 4, au moins la seconde extrémité 22 de la structure rectiligne 2 comprend un arrangement réalisant une inclinaison continue entre, d'une part, la portion de surface extérieure 23 de la structure rectiligne 2 positionnée en vis-à-vis de l'extrémité des points d'appui 4c et, d'autre part, la portion de surface extérieure 24 de la structure rectiligne 2 qui lui est opposée par rapport à l'axe de la structure rectiligne 2 de sorte que, la distance entre, d'une part, la seconde extrémité 22 de la structure rectiligne 2 et, d'autre part, la perpendiculaire P à l'axe de la structure rectiligne 2 passant par la fixation de l'interface de coopération 4 sur la surface extérieure de la structure rectiligne 2 présente une longueur plus importante au niveau de la portion de surface extérieure 23 de la structure rectiligne 2 positionnée en vis-à-vis de l'extrémité des points d'appui 4c qu'au niveau de la portion de surface extérieure 24 de la structure rectiligne 2 qui lui est opposée.

Le fourreau d'accroche 1 selon l'invention permet son intégration directement dans la structure d'une paroi 7 verticale et en particulier dans celle d'une paroi 7 destinée à un coffrage au moment de la production de la paroi 7 de coffrage. Les différents points d'appui 4c non-alignés sont adaptés pour le positionnement du fourreau d'accroche 1 de façon à être intégrés stratégiquement dans une paroi 7 disposée d'une façon sensiblement horizontale et sur laquelle une couche de liant 6 est déposée, voire étalée, sur toute ou partie de la surface de la paroi 7. La position stratégique du positionnement de la structure rectiligne 2 du fourreau 1 contre la surface d'une paroi 7 correspond, par exemple, à une position du fourreau d'accroche 1 à proximité d'un bord de cette paroi 7, de sorte que l'orifice de la structure rectiligne 2 du fourreau 1 soit aligné avec le bord de la paroi 7. De plus, une fois que le liant 6 est solidifié, le fourreau d'accroche 1 se trouve fixé avec la paroi 7, de sorte qu'un positionnement de cette paroi 7 dans un plan vertical avec le bord qui porte le fourreau 1 en partie supérieure va alors permettre un positionnement du fourreau d'accroche 1 selon un axe sensiblement vertical de sa structure rectiligne 2.

De plus, le fourreau d'accroche 1 selon l'invention comprend une structure rectiligne 2 dont la seconde extrémité 22 présente une inclinaison par rapport à l'axe de la structure rectiligne 2. Cette inclinaison est arrangée de sorte que, par rapport à un plan de référence sensiblement perpendiculaire à l'axe de la structure rectiligne 2 et passant entre plusieurs points d'appui 4c de l'interface de coopération 4, la portion de surface extérieure 23 de la structure rectiligne 2 positionnée en vis-à-vis de l'extrémité des points d'appui 4c présente une plus grande longueur selon l'axe de la structure rectiligne 2 que la portion de surface extérieure 24 de la structure rectiligne 2 qui lui est opposée par rapport à l'axe de la structure rectiligne 2. Dans ces conditions, l'inclinaison est arrangée pour que la seconde extrémité 22 de l'axe de la structure rectiligne 2 présente une surface au moins essentiellement orientée vers une direction opposée aux points d'appui 4c de l'interface de coopération 4. La continuité de l'inclinaison permet également de réaliser une continuité de surface en extrémité 22 de l'axe de la structure rectiligne du fourreau 1 de façon à limiter, voire éviter tout relief susceptible de réaliser un point d'accrochage parasite avec une élingue ou un accessoire de chantier en déplacement contre cette surface.

Lors du positionnement vertical d'une paroi 7 à laquelle un fourreau d'accroche 1 selon l'invention se trouve intégré, le fourreau 1 se trouve également orienté selon un axe sensiblement vertical de sorte que cette inclinaison de la seconde extrémité 22 de l'axe de la structure 2 du fourreau 1 se trouve positionnée pour former l'extrémité inférieure du fourreau 1. Aussi, l'inclinaison de la seconde extrémité 22 en partie inférieure du fourreau 1 réalisant une surface orientée vers une direction opposée aux points d'appui 4c de l'interface de coopération 4, c'est-à-dire vers une direction opposée à la paroi 7 qui intègre le fourreau 1, réalise une surface de glissement destinée à limiter, voire empêcher la prise d'une élingue ou d'un accessoire de chantier au niveau de cette extrémité 22 du fourreau 1. L'inclinaison de la seconde extrémité 22 inférieure du fourreau 1 permet ainsi d'écarter l'élingue ou l'accessoire de chantier qui, en étant remonté le long de la surface de la paroi 7, entrerait en contact avec l'extrémité 22 inférieure du fourreau 1. Cette surface éloigne alors l'élingue ou l'accessoire de chantier de la surface de la paroi 7.

Selon un exemple se rapportant à une variante de construction du fourreau d'accroche 1 selon l'invention, dans un plan en section comprenant l'axe de la structure rectiligne 2 et perpendiculaire au plan défini par les au moins trois points d'appui 4c non-alignés de l'interface de coopération 4, l'inclinaison continue correspond à un arrangement en biseau de la seconde extrémité 22 de la structure rectiligne 2. La construction en biseau d'une telle inclinaison permet de réduire, voire supprimer, l'épaisseur de la portion de surface extérieure 23 de la structure rectiligne 2 positionnée en vis-à-vis de l'extrémité des points d'appui 4c et qui présente une plus grande longueur selon l'axe de la structure rectiligne 2, de sorte que tout risque de retenue ou d'accroche d'une élingue ou d'un accessoire de chantier à ce niveau s'en trouve réduit. L'angle de l'arrangement en biseau au niveau de la seconde extrémité 22 du fourreau 1, en particulier au niveau de la portion de surface extérieure 23 de la structure rectiligne 2 positionnée en vis-à-vis de l'extrémité des points d'appui 4c et qui présente une plus grande longueur selon l'axe de la structure rectiligne 2, est préférentiellement inférieur à 70°, voire compris dans un intervalle entre 30° et 60°, idéalement de l'ordre de 45°.

Selon un exemple se rapportant à une variante spécifique de construction du fourreau d'accroche 1 selon l'invention, l'inclinaison continue correspond à un arrangement sensiblement plan. La construction d'une telle inclinaison présente comme avantage de présenter une conception simplifiée qui facilite la mise en œuvre de la production d'un fourreau 1 selon l'invention. Cette inclinaison plan présente une constance angulaire par rapport à l'axe de la structure rectiligne 2, depuis la portion de surface extérieure 23 de la structure rectiligne 2 positionnée en vis-à-vis de l'extrémité des points d'appui 4c et qui présente une plus grande longueur vers la portion de surface extérieure 24 de la structure rectiligne 2 qui lui est opposée par rapport à l'axe de la structure rectiligne 2.

Selon un exemple se rapportant à une autre variante de construction du fourreau d'accroche 1 selon l'invention et formant une alternative à la variante selon laquelle l'inclinaison présente un arrangement sensiblement plan, dans un plan en section comprenant l'axe de la structure rectiligne 2 et perpendiculaire au plan défini par les au moins trois points d'appui 4c non-alignés de l'interface de coopération 4, l'inclinaison continue correspond à un arrangement, convexe ou concave, de la seconde extrémité 22 de la structure rectiligne 2. Une telle construction d'inclinaison correspond à un arrangement plus complexe qu'un arrangement dont l'inclinaison est sensiblement plan. Dans le cadre d'un arrangement convexe de l'inclinaison, la seconde extrémité 22 présente une inclinaison plus importante par rapport à l'axe de la structure rectiligne 2 au niveau de la portion de surface extérieure 23 de la structure rectiligne 2 positionnée en vis-à-vis de l'extrémité des points d'appui 4c qu'au niveau de la portion de surface extérieure 24 de la structure rectiligne 2 qui lui est opposée par rapport à l'axe de la structure rectiligne 2. Aussi, cet arrangement convexe permet la déviation d'une élingue ou d'un accessoire de chantier en glissement au niveau de la seconde extrémité 22 de la structure rectiligne 2 de sorte que le glissement de l'élingue ou de l'accessoire soit dévié contre une portion de la longueur de la surface extérieure 24 de la structure rectiligne 2 du côté opposé aux différents points d'appui 4c du fourreau d'accroche 1. Dans le cadre d'un arrangement concave de l'inclinaison, la seconde extrémité 22 présente une inclinaison moins importante par rapport à l'axe de la structure rectiligne 2 au niveau de la portion de surface extérieure 23 de la structure rectiligne 2 positionnée en vis-à-vis de l'extrémité des points d'appui 4c qu'au niveau de la portion de surface extérieure 24 de la structure rectiligne 2 qui lui est opposée par rapport à l'axe de la structure rectiligne 2. Aussi, cet arrangement concave permet la réalisation d'une rampe qui accélère la déviation d'une élingue ou d'un accessoire de chantier en glissement au niveau de la seconde extrémité 22 de la structure rectiligne 2 de sorte que le glissement de l'élingue ou de l'accessoire soit dévié pour écarter l'élingue ou l'accessoire à distance du fourreau 1. Il convient de relever qu'une construction combinant des arrangements concave et convexe est également susceptible d'être envisagée de façon à profiter des avantages techniques apportés par chacun de ces deux arrangements, de sorte que, d'une part, une portion présentant un arrangement concave soit positionné au niveau de la portion de l'inclinaison à proximité de la surface extérieure 23 de la structure rectiligne 2 positionnée en vis-à-vis de l'extrémité des points d'appui 4c et que, d'autre part, une portion présentant un arrangement convexe soit positionné au niveau de la portion de l'inclinaison à proximité de la surface extérieure 24 de la structure rectiligne 2 qui lui est opposée par rapport à l'axe de la structure rectiligne 2.

Selon un exemple se rapportant à une variante spécifique de construction du fourreau d'accroche 1 selon l'invention, l'inclinaison continue correspond à un arrangement incurvé. A titre d'exemple, cet arrangement incurvé est susceptible de présenter une construction correspondant à une courbure continue avec un rayon de courbure constant ou variable. De même, à titre d'exemple, cet arrangement incurvé est susceptible de se rapporter à une construction dont la courbure forme un arc brisé réalisée par une succession de portions, plans ou courbes, qui présentent des angles entre elles.

Selon un exemple se rapportant à une autre variante de construction du fourreau d'accroche 1 selon l'invention et susceptible d'être combinée avec l'une ou l'autre des variantes précédemment détaillées, dans un plan en section comprenant l'axe de la structure rectiligne 2 et perpendiculaire au plan défini par les au moins trois points d'appui 4c non-alignés de l'interface de coopération 4, le bord au niveau de la seconde extrémité 22 de la portion de surface extérieure 23 de la structure rectiligne 2 positionnée en vis-à-vis de l'extrémité des points d'appui 4c porte au moins une structure en saillie 25 qui comprend au moins une composante orientée selon une direction en écartement par rapport à l'axe de la structure rectiligne 2. Selon cette variante de construction, le fourreau 1 de l'invention porte, au niveau de sa seconde extrémité 22, une structure en saillie 25 adaptée pour empêcher une insertion accidentelle d'une élingue ou d'un accessoire entre, d'une part, la surface extérieure 23 de la structure rectiligne 2 positionnée en vis-à-vis des points d'appui 4c du fourreau 1 et, d'autre part, la surface de la paroi 7 à laquelle ce fourreau 1 est intégré. Cette structure en saillie 25 déborde de la seconde extrémité du fourreau 1 selon une direction comprenant au moins une composante d'écartement par rapport à l'axe de la structure rectiligne 2 de façon à être orientée en direction de la paroi 7 à laquelle le fourreau 1 est destiné à être intégré pour combler l'espacement susceptible d'exister entre, d'une part, la surface extérieure 23 de la structure rectiligne 2 positionnée en vis-à-vis des points d'appui 4c du fourreau 1 et, d'autre part, la surface de la paroi 7 à laquelle ce fourreau 1 est intégré et former un obstacle à l'insertion d'une élingue ou d'un accessoire dans cet espace.

Selon un exemple se rapportant à une variante spécifique de construction du fourreau d'accroche 1 selon la variante précédemment détaillée, la structure formant une saillie 25 est disposée dans la continuité de l'inclinaison de la seconde extrémité 22 de la structure rectiligne 2. Ainsi, dans un plan en section comprenant l'axe de la structure rectiligne 2 et perpendiculaire au plan défini par les au moins trois points d'appui 4c non-alignés de l'interface de coopération 4, cette saillie 25 est disposée dans le prolongement de l'inclinaison de la seconde extrémité 22, en particulier au niveau de la portion de surface extérieure 23 de la structure rectiligne 2 positionnée en vis-à-vis de l'extrémité des points d'appui 4c et qui présente une plus grande longueur selon l'axe de la structure rectiligne 2. Grâce à une telle construction, la saillie 25 réalise une portion de rampe pour guider le glissement d'une élingue ou d'un accessoire de chantier en déplacement contre la surface d'une paroi 7, de sorte que cette élingue ou cet accessoire soit dirigé pour glisser contre la surface de la seconde extrémité 22 de la structure rectiligne 2 et contourner le fourreau 1 de l'invention sans y être accidentellement ou involontairement accroché ou retenu.

Selon un exemple se rapportant à une variante spécifique de construction de la structure formant une saillie 25, cette structure en saillie 25 réalise au moins un point d'appui 4c non-aligné de l'interface de coopération 4. L'orientation de la structure en saillie 25 depuis le bord de la seconde extrémité de la structure rectiligne 2 du fourreau d'accroche 1 de sorte qu'elle intègre au moins une composante orientée selon une direction en écartement par rapport à l'axe de la structure rectiligne 2, présente au moins une composante similaire à celle des différents points d'appui 4c non-alignés de l'interface de coopération 4. Aussi, le positionnement et l'intégration du fourreau d'accroche 1 à une paroi 7 de coffrage est susceptible de profiter de l'extrémité de la structure formant une saillie 25 pour réaliser un point d'appui contre la surface de la paroi 7 de coffrage. Selon cette variante de construction, la longueur de la structure formant une saillie 25 est ainsi préférentiellement déterminée de sorte qu'elle soit suffisante pour que son extrémité soit en mesure de prendre appui contre la surface de la paroi 7 de coffrage sans perturbation du fonctionnement des autres points d'appui 4c non-alignés de l'interface de coopération 4, de façon à coopérer efficacement avec ces autres points d'appui 4c de l'interface 4.

L'invention se rapporte également à un ensemble de réalisation d'une paroi 7 de coffrage comprenant :
- une couche de liant 6,
- au moins un fourreau d'accroche 1 selon l'invention dont au moins une partie de l'interface de coopération 4 est noyée dans l'épaisseur de la couche de liant 6 et dont la structure rectiligne 2 est positionnée à l'extérieur du liant 6, l'orifice de la première extrémité 21 de la structure rectiligne 2 du fourreau d'accroche 1 étant positionné de façon sensiblement alignée avec un bord de la paroi 7 de coffrage, la portion de surface extérieure 23 de la structure rectiligne 2 positionnée en vis-à-vis de l'extrémité des points d'appui 4c étant positionnée en vis-à-vis de la surface de la couche de liant 6.

L'ensemble selon l'invention associe, a minima, le fourreau d'accroche 1 de l'invention à une structure porteuse formé par une paroi 7 et un liant 6. Il convient de relever que dans le cadre d'une mise en œuvre sur des chantiers de construction, le liant 6 est un béton ou un ciment ou encore tout liant de type connu et présentant des propriétés équivalentes

Selon un exemple se rapportant à une construction préférée de l'ensemble selon l'invention, la structure rectiligne 2 est positionnée à l'extérieure de la couche de liant 6 sur la paroi 7 de sorte que au moins une partie de l'interface de coopération 4 interagisse avec le liant 6, notamment la seconde portion 4b de l'interface 4, tandis que l'orifice du logement 3 demeure dans une position écartée par rapport à la couche de liant 6 afin d'éviter toute obturation par ce liant 6.

Selon un exemple se rapportant à une variante de construction de l'ensemble de réalisation d'une paroi 7 de coffrage du fourreau d'accroche 1 selon l'invention dont au moins un fourreau d'accroche 1 intègre une structure en saillie 25 apte à réaliser un point d'appui 4c non-aligné de l'interface de coopération 4, cette structure formant une saillie 25 est au moins partiellement noyée dans l'épaisseur de la couche de liant 6.

Selon un exemple se rapportant à une autre variante de construction de l'ensemble selon l'invention susceptible d'être combinée avec la variante précédente, cet ensemble comprend également au moins une armature 5 au moins partiellement noyée dans l'épaisseur de la couche de liant 6. Les points d'appui 4c et/ou la structure formant une saillie 25 d'au moins un fourreau d'accroche 1 présentent alors des écartements entre eux suffisant pour enjamber un ou plusieurs éléments de l'armature 5 et sont disposés dans la couche de liant 6 de façon à être positionnés entre des éléments de l'armature 5. Aussi, selon une variante spécifique de cet exemple de construction, l'écartement entre deux des points d'appui 4c du fourreau d'accroche 1 et/ou de la structure formant une saillie 25 est supérieur à l'épaisseur d'un élément de l'armature 5.

Il convient de noter que la construction d'un ensemble selon l'invention formant une paroi 7 de coffrage est opérée à partir d'une paroi 7 disposée d'une façon sensiblement horizontale sur laquelle une couche de liant 6 est déposée, voire étalée, sur toute ou partie de la surface de la paroi 7, et au moins un fourreau d'accroche 1 selon l'invention placé au niveau d'au moins une position stratégique sur la surface de la paroi 7. Cette position stratégique correspond à une position du fourreau d'accroche 1 à proximité d'un bord de la paroi 7, de sorte que l'orifice de la structure rectiligne 2 du fourreau 1 soit aligné avec le bord de la paroi 7. Une fois que le liant 6 s'est solidifié, le fourreau d'accroche 1 est fixé à la paroi 7, de sorte qu'un positionnement de la paroi dans un plan vertical avec le bord qui porte le fourreau 1 en partie supérieure va permettre conjointement le positionnement du fourreau d'accroche 1 pour que l'axe de la structure rectiligne 2 se trouve orienté selon un axe sensiblement vertical.

Selon un exemple se rapportant à une autre variante de construction de l'ensemble et compatible avec les variantes de constructions précédentes, plusieurs fourreaux d'accroche 1 sont susceptibles d'être positionnés parallèlement les uns aux autres et de façon espacée le long du même bord d'une paroi 7 de sorte que la bascule en position verticale de la paroi 7 permet l'orientation des structures rectilignes 2 de chacun des fourreaux 1 selon des axes verticaux qui correspondent aux axes respectifs des poteaux ou montants verticaux destinés à y être positionnés.

Lorsque l'ensemble selon l'invention comprend également une armature 5 noyée dans l'épaisseur de la couche de liant 6, cette armature 5 est positionnée sur la paroi 7 préalablement à la dépose de liant 6 et au placement d'un ou de plusieurs fourreaux d'accroche 1. Les points d'appui 4c et/ou la structure formant une saillie 25 de chacun des fourreaux d'accroche 1 présentent alors des écartements entre eux suffisant pour enjamber un ou plusieurs éléments de l'armature 5 et sont insérés dans la couche de liant 6 de façon à être positionnés entre des éléments de l'armature 5.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention telle que définie dans les revendications jointes en annexe.

## Revendications

1. Fourreau d'accroche (1) pour accessoire, le fourreau (1) comprenant :
- une structure rectiligne (2) axiale comprenant au moins une surface extérieure et une surface intérieure, la surface intérieure définissant un logement (3), ce logement (3) comprenant un orifice au niveau d'au moins une première extrémité (21) de la structure rectiligne (2),
- au moins une interface de coopération (4) comprenant au moins une première portion (4a) fixée à la surface extérieure de la structure rectiligne (2) et une seconde portion (4b) dont l'extrémité réalise au moins trois points d'appui (4c) non-alignés, l'interface de coopération (4) étant configurée pour positionner l'axe de la structure rectiligne (2) dans un plan parallèle au plan défini par les au moins trois points d'appui (4c) non-alignés de l'interface de coopération (4),
le centre de gravité du fourreau d'accroche (1) étant positionné de sorte que l'axe passant par ce centre de gravité et perpendiculaire au plan défini par les au moins trois points d'appui (4c) non-alignés traverse ce plan au niveau d'une zone délimitée par ces au moins trois points d'appui (4c) non-alignés,
ledit fourreau étant **caractérisé en ce que**, dans un plan en section comprenant l'axe de la structure rectiligne (2) et perpendiculaire au plan défini par les au moins trois points d'appui (4c) non-alignés de l'interface de coopération (4), au moins la seconde extrémité (22) de la structure rectiligne (2) comprend un arrangement réalisant une inclinaison continue entre, d'une part, la portion de surface extérieure (23) de la structure rectiligne (2) positionnée en vis-à-vis de l'extrémité des points d'appui (4c) et, d'autre part, la portion de surface extérieure (24) de la structure rectiligne (2) qui lui est opposée par rapport à l'axe de la structure rectiligne (2) de sorte que, la distance entre, d'une part, la seconde extrémité (22) de la structure rectiligne (2) et, d'autre part, la perpendiculaire (P) à l'axe de la structure rectiligne (2) passant par la fixation de l'interface de coopération (4) sur la surface extérieure de la structure rectiligne (2) présente une longueur plus importante au niveau de la portion de surface extérieure (23) de la structure rectiligne (2) positionnée en vis-à-vis de l'extrémité des points d'appui (4c) qu'au niveau de la portion de surface extérieure (24) de la structure rectiligne (2) qui lui est opposée.

2. Fourreau d'accroche (1) pour accessoire selon la revendication 1, **caractérisé en ce que**, dans un plan en section comprenant l'axe de la structure rectiligne (2) et perpendiculaire au plan défini par les au moins trois points d'appui (4c) non-alignés de l'interface de coopération (4), l'inclinaison continue correspond à un arrangement en biseau de la seconde extrémité (22) de la structure rectiligne (2).

3. Fourreau d'accroche (1) pour accessoire selon une des revendications 1 à 2, **caractérisé en ce que** l'inclinaison continue correspond à un arrangement sensiblement plan.

4. Fourreau d'accroche (1) pour accessoire selon une des revendications 1 à 2, **caractérisé en ce que**, dans un plan en section comprenant l'axe de la structure rectiligne (2) et perpendiculaire au plan défini par les au moins trois points d'appui (4c) non-alignés de l'interface de coopération (4), l'inclinaison continue correspond à un arrangement, convexe ou concave, de la seconde extrémité (22) de la structure rectiligne (2).

5. Fourreau d'accroche (1) pour accessoire selon la revendication 4, **caractérisé en ce que** l'inclinaison continue correspond à un arrangement incurvé.

6. Fourreau d'accroche (1) pour accessoire selon une des revendications 1 à 5, **caractérisé en ce que**, dans un plan en section comprenant l'axe de la structure rectiligne (2) et perpendiculaire au plan défini par les au moins trois points d'appui (4c) non-alignés de l'interface de coopération (4), le bord au niveau de la seconde extrémité (22) de la portion de surface extérieure (23) de la structure rectiligne (2) positionnée en vis-à-vis de l'extrémité des points d'appui (4c) porte au moins une structure en saillie (25) qui comprend au moins une composante orientée selon une direction en écartement par rapport à l'axe de la structure rectiligne (2).

7. Fourreau d'accroche (1) pour accessoire selon la revendication 6, **caractérisé en ce que** la structure formant une saillie (25) est disposée dans la continuité de l'inclinaison de la seconde extrémité (22) de la structure rectiligne (2).

8. Fourreau d'accroche (1) pour accessoire selon la revendication 6, **caractérisé en ce que** la structure formant une saillie (25) réalise au moins un point d'appui (4c) non-aligné de l'interface de coopération (4).

9. Ensemble de réalisation d'une paroi (7) de coffrage **caractérisé en ce qu'**il comprend :
- une couche de liant (6),
- au moins un fourreau d'accroche (1) selon une des revendications 1 à 8 dont au moins une partie de l'interface de coopération (4) est noyée dans l'épaisseur de la couche de liant (6) et dont la structure rectiligne (2) est positionnée à l'extérieur du liant (6), l'orifice de la première extrémité (21) de la structure rectiligne (2) du fourreau d'accroche (1) étant positionné de façon sensiblement alignée avec un bord de la paroi (7) de coffrage, la portion de surface extérieure (23) de la structure rectiligne (2) positionnée en vis-à-vis de l'extrémité des points d'appui (4c) étant positionnée en vis-à-vis de la surface de la couche de liant (6).

10. Ensemble de réalisation d'une paroi (7) de coffrage selon la revendication 9 comprenant au moins un fourreau d'accroche (1) selon la revendication 8, **caractérisé en ce que** la structure formant une saillie (25) est au moins partiellement noyée dans l'épaisseur de la couche de liant (6).

11. Ensemble de réalisation d'une paroi (7) de coffrage selon une des revendications 9 ou 10, **caractérisé en ce que** l'ensemble comprend également au moins une armature (5) au moins partiellement noyée dans l'épaisseur de la couche de liant (6).

12. Ensemble de réalisation d'une paroi (7) de coffrage selon la revendication 11, **caractérisé en ce que** l'écartement entre deux des points d'appui (4c) du fourreau d'accroche (1) est supérieur à l'épaisseur d'un élément de l'armature (5).

## Patentansprüche

1. Aufhängungshülse (1) für ein Zubehörteil, wobei die Hülse (1) Folgendes umfasst:
- eine axiale geradlinige Struktur (2), die mindestens eine Außenfläche und eine Innenfläche umfasst, wobei die Innenfläche ein Gehäuse (3) definiert, wobei das Gehäuse (3) eine Öffnung an mindestens einem ersten Ende (21) der geradlinigen Struktur (2) umfasst,
- mindestens eine Kooperationsschnittstelle (4), die mindestens einen an der Außenfläche der geradlinigen Struktur (2) befestigten ersten Abschnitt (4a) und einen zweiten Abschnitt (4b) umfasst, dessen Ende mindestens drei nicht ausgerichtete Auflagepunkte (4c) bildet, wobei die Kooperationsschnittstelle (4) dazu ausgelegt ist, die Achse der geradlinigen Struktur (2) in einer Ebene zu positionieren, die parallel zu der durch die mindestens drei nicht ausgerichteten Auflagepunkte (4c) der Kooperationsschnittstelle (4) verläuft,
wobei der Schwerpunkt der Aufhängungshülse (1) so positioniert ist, dass die Achse, die durch diesen Schwerpunkt und senkrecht zu der durch die mindestens drei nicht ausgerichteten Auflagepunkte (4c) definierten Ebene verläuft, diese Ebene auf Höhe eines durch diese mindestens drei nicht ausgerichteten Auflagepunkte (4c) begrenzten Bereichs durchquert,
wobei die Hülse (1)**dadurch gekennzeichnet ist, dass** in einer Schnittebene, die die Achse der geradlinigen Struktur (2) umfasst und senkrecht zu der durch die mindestens drei nicht ausgerichteten Auflagepunkte (4c) der Kooperationsschnittstelle (4) definierten Ebene verläuft, zumindest das zweite Ende (22) der geradlinigen Struktur (2) eine Anordnung umfasst, die eine kontinuierliche Neigung bildet zwischen dem Abschnitt der Außenfläche (23) der geradlinigen Struktur (2), der dem Ende der Auflagepunkte (4c) gegenüberliegend positioniert ist, auf der einen Seite, und dem Abschnitt der Außenfläche (24) der geradlinigen Struktur (2), der ihm in Bezug auf die Achse der geradlinigen Struktur (2) gegenüberliegt, auf der anderen Seite, sodass der Abstand zwischen dem zweiten Ende (22) der geradlinigen Struktur (2), auf der einen Seite, und der Senkrechten (P) zur Achse der geradlinigen Struktur (2), die durch die Befestigung der Kooperationsschnittstelle (4) an der Außenfläche der geradlinigen Struktur (2) verläuft, auf der anderen Seite, am Abschnitt der Außenfläche (23) der geradlinigen Struktur (2), der dem Ende der Auflagepunkte (4c) gegenüberliegend positioniert ist, eine größere Länge aufweist als am Abschnitt der Außenfläche (24) der geradlinigen Struktur (2), der diesem gegenüberliegt.

2. Aufhängungshülse (1) für ein Zubehörteil nach Anspruch 1, **dadurch gekennzeichnet, dass** in einer Schnittebene, die die Achse der geradlinigen Struktur (2) umfasst und senkrecht zu der durch die mindestens drei nicht ausgerichteten Auflagepunkte (4c) der Kooperationsschnittstelle (4) definierten Ebene verläuft, die kontinuierliche Neigung einer abgeschrägten Anordnung des zweiten Endes (22) der geradlinigen Struktur (2) entspricht.

3. Aufhängungshülse (1) für ein Zubehörteil nach einem der Ansprüche 1 bis 2, **dadurch gekennzeichnet, dass** die kontinuierliche Neigung einer im Wesentlichen ebenen Anordnung entspricht.

4. Aufhängungshülse (1) für ein Zubehörteil nach einem der Ansprüche 1 bis 2, **dadurch gekennzeichnet, dass** in einer Schnittebene, die die Achse der geradlinigen Struktur (2) umfasst und senkrecht zu der durch die mindestens drei nicht ausgerichteten Auflagepunkte (4c) der Kooperationsschnittstelle (4) definierten Ebene verläuft, die kontinuierliche Neigung einer konvexen oder konkaven Anordnung des zweiten Endes (22) der geradlinigen Struktur (2) entspricht.

5. Aufhängungshülse (1) für ein Zubehörteil nach Anspruch 4, **dadurch gekennzeichnet, dass** die kontinuierliche Neigung einer gekrümmten Anordnung entspricht.

6. Aufhängungshülse (1) für ein Zubehörteil nach einem der Ansprüche 1 bis 5, **dadurch gekennzeichnet, dass** in einer Schnittebene, die die Achse der geradlinigen Struktur (2) umfasst und senkrecht zu der durch die mindestens drei nicht ausgerichteten Auflagepunkte (4c) der Kooperationsschnittstelle (4) definierten Ebene verläuft, die Kante am zweiten Ende (22) des Abschnitts der Außenfläche (23) der geradlinigen Struktur (2), der dem Ende der Auflagepunkte (4c) gegenüberliegend positioniert ist, mindestens eine vorstehende Struktur (25) trägt, die mindestens eine Komponente umfasst, die in einer Richtung ausgerichtet ist, von der Achse der geradlinigen Struktur (2) beabstandet ist.

7. Aufhängungshülse (1) für ein Zubehörteil nach Anspruch 6, **dadurch gekennzeichnet, dass** die einen Vorsprung (25) bildende Struktur in Fortsetzung der Neigung des zweiten Endes (22) der geradlinigen Struktur (2) angeordnet ist.

8. Aufhängungshülse (1) für ein Zubehörteil nach Anspruch 6, **dadurch gekennzeichnet, dass** die einen Vorsprung (25) bildende Struktur mindestens einen nicht ausgerichteten Auflagepunkt (4c) der Kooperationsschnittstelle (4) bildet.

9. Einheit zur Bildung einer Schalungswand (7), **dadurch gekennzeichnet, dass** sie Folgendes umfasst:
- eine Bindemittelschicht (6),
- mindestens eine Aufhängungshülse (1) nach einem der Ansprüche 1 bis 8, wobei mindestens ein Teil der Kooperationsschnittstelle (4) in die Dicke der Bindemittelschicht (6) eingebettet ist und deren geradlinige Struktur (2) außerhalb des Bindemittels (6) positioniert ist, wobei die Öffnung des ersten Endes (21) der geradlinigen Struktur (2) der Aufhängungshülse (1) im Wesentlichen fluchtend mit einer Kante der Schalungswand (7) positioniert ist, wobei der Abschnitt der Außenfläche (23) der geradlinigen Struktur (2), der gegenüber dem Ende der Auflagepunkte (4c) positioniert ist, gegenüber der Oberfläche der Bindemittelschicht (6) positioniert ist.

10. Einheit zur Bildung einer Schalungswand (7) nach Anspruch 9, umfassend mindestens eine Aufhängungshülse (1) nach Anspruch 8, **dadurch gekennzeichnet, dass** die einen Vorsprung (25) bildende Struktur zumindest teilweise in die Dicke der Bindemittelschicht (6) eingebettet ist.

11. Einheit zur Bildung einer Schalungswand (7) nach einem der Ansprüche 9 oder 10, **dadurch gekennzeichnet, dass** die Einheit ferner mindestens eine Bewehrung (5) umfasst, die zumindest teilweise in die Dicke der Bindemittelschicht (6) eingebettet ist.

12. Einheit zur Bildung einer Schalungswand (7) nach Anspruch 11, **dadurch gekennzeichnet, dass** der Abstand zwischen zwei der Auflagepunkte (4c) der Aufhängungshülse (1) größer als die Dicke eines Elements der Bewehrung (5) ist.

## Claims

1. Attachment sheath (1) for an accessory, the sheath (1) comprising:
- an axial rectilinear structure (2) comprising at least an outer surface and an inner surface, the inner surface defining a housing (3), this housing (3) comprising an orifice at at least a first end (21) of the rectilinear structure (2),
- at least one cooperation interface (4) comprising at least a first portion (4a) fastened to the outer surface of the rectilinear structure (2) and a second portion (4b), the end of which forms at least three non-aligned bearing points (4c), the cooperation interface (4) being configured to position the axis of the rectilinear structure (2) in a plane parallel to the plane defined by the at least three non-aligned bearing points (4c) of the cooperation interface (4),
the centre of gravity of the attachment sheath (1) being positioned such that the axis passing through this centre of gravity and perpendicular to the plane defined by the at least three non-aligned bearing points (4c) passes through this plane in a region delimited by these at least three non-aligned bearing points (4c),
said sheath (1) being **characterized in that**, in a cross-sectional plane comprising the axis of the rectilinear structure (2) and perpendicular to the plane defined by the at least three non-aligned bearing points (4c) of the cooperation interface (4), at least the second end (22) of the rectilinear structure (2) comprises an arrangement forming a continuous inclination between, on the one hand, the outer surface portion (23) of the rectilinear structure (2) positioned facing the end of the bearing points (4c) and, on the other hand, the outer surface portion (24) of the rectilinear structure (2) that is opposite thereto with respect to the axis of the rectilinear structure (2) such that the distance between, on the one hand, the second end (22) of the rectilinear structure (2) and, on the other hand, the perpendicular (P) to the axis of the rectilinear structure (2) passing through the fastening of the cooperation interface (4) on the outer surface of the rectilinear structure (2) has a greater length at the outer surface portion (23) of the rectilinear structure (2) positioned facing the end of the bearing points (4c) than at the outer surface portion (24) of the rectilinear structure (2) that is opposite thereto.

2. Attachment sheath (1) for an accessory according to Claim 1, **characterized in that**, in a cross-sectional plane comprising the axis of the rectilinear structure (2) and perpendicular to the plane defined by the at least three non-aligned bearing points (4c) of the cooperation interface (4), the continuous inclination corresponds to a bevelled arrangement of the second end (22) of the rectilinear structure (2).

3. Attachment sheath (1) for an accessory according to either of Claims 1 and 2, **characterized in that** the continuous inclination corresponds to a substantially planar arrangement.

4. Attachment sheath (1) for an accessory according to either of Claims 1 and 2, **characterized in that**, in a cross-sectional plane comprising the axis of the rectilinear structure (2) and perpendicular to the plane defined by the at least three non-aligned bearing points (4c) of the cooperation interface (4), the continuous inclination corresponds to a convex or concave arrangement of the second end (22) of the rectilinear structure (2).

5. Attachment sheath (1) for an accessory according to Claim 4, **characterized in that** the continuous inclination corresponds to a curved arrangement.

6. Attachment sheath (1) for an accessory according to one of Claims 1 to 5, **characterized in that**, in a cross-sectional plane comprising the axis of the rectilinear structure (2) and perpendicular to the plane defined by the at least three non-aligned bearing points (4c) of the cooperation interface (4), the edge at the second end (22) of the outer surface portion (23) of the rectilinear structure (2) positioned facing the end of the bearing points (4c) bears at least one protruding structure (25), which comprises at least one component oriented in a direction away from the axis of the rectilinear structure (2).

7. Attachment sheath (1) for an accessory according to Claim 6, **characterized in that** the structure forming a protrusion (25) is arranged in continuity with the inclination of the second end (22) of the rectilinear structure (2).

8. Attachment sheath (1) for an accessory according to Claim 6, **characterized in that** the structure forming a protrusion (25) forms at least one non-aligned bearing point (4c) of the cooperation interface (4).

9. Assembly for forming a formwork wall (7), **characterized in that** it comprises:
- a binder layer (6),
- at least one attachment sheath (1) according to one of Claims 1 to 8, at least one part of the cooperation interface (4) of which is embedded in the thickness of the binder layer (6) and the rectilinear structure (2) of which is positioned on the outside of the binder (6), the orifice of the first end (21) of the rectilinear structure (2) of the attachment sheath (1) being positioned so as to be substantially aligned with an edge of the formwork wall (7), the outer surface portion (23) of the rectilinear structure (2) positioned facing the end of the bearing points (4c) being positioned facing the surface of the binder layer (6).

10. Assembly for forming a formwork wall (7) according to Claim 9 comprising at least one attachment sheath (1) according to Claim 8, **characterized in that** the structure forming a protrusion (25) is at least partially embedded in the thickness of the binder layer (6).

11. Assembly for forming a formwork wall (7) according to either of Claims 9 and 10, **characterized in that** the assembly also comprises at least one reinforcement (5) at least partially embedded in the thickness of the binder layer (6).

12. Assembly for forming a formwork wall (7) according to Claim 11, **characterized in that** the spacing between two of the bearing points (4c) of the attachment sheath (1) is greater than the thickness of an element of the reinforcement (5).
